# EUROPÄISCHE PATENTSCHRIFT

(11) **EP 0 207 433 B1**
(45) Veröffentlichungstag und Bekanntmachung des Hinweises auf die Patenterteilung: **10.01.1990**
(21) Anmeldenummer: 86108638.7
(22) Anmeldetag: 25.06.1986
(51) Int. Cl.: F23C 11/00, F23C 7/00

(54) **Verfahren zur Verbrennung von Brennstoff unter Zuführung von Luft mit einem Brenner**
Method for the combustion of a fuel with air supply in a burner
Procédé de combustion du combustible avec amenée d'air dans un brûleur

(30) Priorität: 29.06.1985 DE 3523436
(43) Veröffentlichungstag der Anmeldung: 07.01.1987
(73) Patentinhaber: STEAG AG, D-45128 Essen (DE)
(72) Erfinder: Krieb, Karl Heinz, Dipl.-Phys., D-4300 Essen 1 (DE); Halling, Hans-Harald, Dr.-Ing., D-5620 Velbert-Langenberg (DE)

(56) Entgegenhaltungen:
- EP-A- 0 144 918
- DE-A- 3 110 186
- DE-C- 472 812

## Beschreibung

Die Erfindung betrifft ein Verfahren der im Oberbegriff des vorstehenden Anspruchs 1 genannten Art.

Aus der DE-OS 3 110 186 ist ein solches Verfahren bekannt, bei dem Kohlenstaub unter Zuführung von Verbrennungsluft mit einer vorgegebenen Menge an Abgas vermischt wird und in einer Reaktionszone, die in der ersten Verbrennungsstufe gebildet wird, Luft in einer vorgegebenen Menge der zur Verbrennung notwendigen Luft zugeführt wird.

Durch die Zumischung von Abgas wird erreicht, daß der Kohlenstaub langsam bei niedriger Temperatur mit geringem Anteil an 0₂ verbrennt und die bei der Verbrennung entstehenden unverbrannten Komponenten NH₃, HCN und CO und Kohlenwasserstoffe, die Zwischenprodukte aktivieren, die zur Denitrations-Reaktion geeignet sind, in großen Mengen gebildet werden, über einen längeren Zeitraum unverbrannt vorhanden sind und an dem Abbau des gebildeten NO wirksam beteiligt sind. Dabei wird Kohle, die in großer Menge als unverbrannte Komponente in der ersten Reaktionszone niedriger Temperatur vorliegt, in der zweiten Reaktionszone verbrannt.

Bei dem bekannten Verfahren kommt es noch zur einer erheblichen Bildung von Stickoxiden in der ersten Reaktionszone, da der Kohlenstaub bereits in der ersten Zone gezündet sein muß, d.h., die erste Reaktionszone ist eine Flammenzone.

Es ist die Aufgabe der vorliegenden Erfindung, ein Verfahren zur Verbrennung von Brennstoff in einem Strahlbrenner anzugeben, bei dem zumindest während des Leistungsbetriebs des Brenners Vorverbrennung und Endverbrennung des Brennstoffs im wesentlichen zeitlich und räumlich voneinander getrennt erfolgen.

Diese Aufgabe wird durch die Merkmale im Kennzeichen des Anspruches 1 gelöst.

Wird das Impulsfeld von einem Gasstrahl höherer Geschwindigkeit aufgebaut, kann diese z.B. von einem Luftstrahl, Rauchgasstrahl oder einer weiteren im wesentlichen senkrecht zur Flamme brennenden anderen Flamme gebildet werden.

Vorzugsweise herrscht in an sich bekannter Weise (DE-OS 3 110 186) bei der Verbrennung von Kohlenstaub in der ersten Reaktionszone eine die Pyrolyse des Kohlenstaubs ermöglichende Temperatur.

Die Einleitung einer Zündung durch ein Impulsfeld kann mit Vorteil auch bei der Verbrennung flüssiger oder gasförmiger Brennstoffe eingesetzt werden.

Bei Kohlenstaub als Brennstoff kann die eine Pyrolyse ermöglichende Temperatur bis zu 800°C betragen und liegt vorzugsweise bei 600 - 700 °C. Ohne Rauchgasrückführung, insbesondere ohne innere Rauchgasrückführung, d.h., beim im wesentlichen laminarer Trägerluft-Strömung und Sekundärluft-Strömung in der ersten Reaktionszone, erfolgt bei Leistungsbetrieb des Strahlbrenners in der ersten Reaktionszone eine reine Pyrolyse des aus dem Brennermund austretenden Kohlenstaubs durch die aus dem Feuerraum einfallende Strahlung (IR-Strahlung). Es wird dabei davon ausgegangen, daß die für eine Zündung erforderliche Konzentration an OH-Radikalen in der ersten Reaktionszone zu gering ist. Der Sauerstoffgehalt in der ersten Reaktionszone liegt vorzugsweise im Bereich von 3 - 6%, vorzugsweise 5%.

Um am Ende der ersten Reaktionszone, d.h. im Falle von Kohlenstaub nach Beendigung der Pyrolyse, die Endverbrennung des Brennstoffs zu erzielen, wird die Flamme am Ende der ersten Reaktionszone mit einem im wesentlichen quer zur Flamme gerichteten Impulsfeld vorgegebener Breite bestrahlt.

Es wird dabei davon ausgegangen, daß durch das Impulsfeld aus dem Feuerraum von der Verbrennung in der zweiten Reaktionszone (eigentliche Flammenzone) herrührende OH-Radikale im Zündbereich zumindest in den äußeren Mantel der Reaktionszone eingetragen werden und dort zu einer Zündung des Kohlenstaubs führen, d.h., das Rauchgas wird durch das Impulsfeld in die Reaktionszone eingemischt. Die Verbrennung in der zweiten Zone erfolgt vorzugsweise unter Luftüberschuß. Durch die zeitliche und räumliche Trennung von Vorverbrennung bzw. Pyrolyse und Verbrennung mit Luftüberschuß wird erreicht, daß Brennstoff-Stickstoff in erster Linie zu molekularem H₂ umgewandelt wird bzw. die Bildung von «promptem» NO_{X} auf dem Umweg über CN- und NH-Verbindungen weitgehend vermieden wird.

Da sich unter Umständen bei Laständerung die Flammenlänge verändert, ist es von Vorteil, wenn das Impulsfeld längs der Flammenachse verschiebbar ist. Der vorstehende Anspruch 1 fordert, daß das Impulsfeld im wesentlichen quer zur Flamme gerichtet sei. Somitfällt unter die Erfindung sowohl die Verschiebung eines senkrecht zur Flammenachse sich erstreckenden Impulsfeldes längs der Flammenachse als auch eine Verschwenkung des Impulsfeldes bezüglich der Flammenachse, soweit eine wesentliche Feldkomponente senkrecht zur Flammenachse ausgerichtet ist. Es kann jedoch auch möglich sein, daß in Richtung der Flammenachse gesehen die Breite des Impulsfeldes ausreicht, eine sichere Zündung bei verschiedenen Lastverhältnissen zu gewährleisten.

Die Erfindung ist auch auf eine Feuerung zur Durchführung des Verfahrens mit mindestens einem Strahlbrenner und einem Feuerraum gerichtet. Erfindungsgemäß ist dabei zum einen vorgesehen, daß dem Strahlbrenner mindestens ein Ultraschallgeber zugeordnet ist, dessen Ultraschallfeld im wesentlichen senkrecht zur Flammenachse des Brenners steht, und zum anderen, daß dem Strahlbrenner mindestens eine Gasstrahlquelle zugeordnet ist, dessen Gasstrahl im wesentlichen senkrecht zur Flamme des Brenners steht.

Die Erfindung soll nun anhand der beigefügten Skizze im Zusammenhang mit der Verbrennung von Kohlenstaub und einem Ultraschallfeld näher erläutert werden.

Ein Kohlenstaubstrahlbrenner 1 ist in der Wandung eines Feuerraums 2 angeordnet und wird wie bei 3 gezeigt, mit einem Strom 13 aus Kohlenstaub und Trägerluft beaufschlagt. In dem von der Wandung 2 begrenzten Feuerraum 3 bildet sich eine Flamme F mit zwei in Strahlrichtung hintereinander liegenden Zonen Z1 und Z2 aus. Dem Feuerraum wird Sekundärluft 4 im wesentlichen parallel zum Kohlestaubstrom und mit im wesentlichen gleicher Geschwindigkeit zugeführt. Weiterhin wird in den Feuerraum Tertiärluft 5 eingeleitet, die auf die zweite Zone Z2 ausgerichtet ist. In der ersten Zone Z1 herrscht eine Temperatur von 600 - 700 ° C derart, daß in der Flammenzone Z1 unter dem Einfluß der schematisch dargestellten Strahlung IR des Feuerraums eine Pyrolyse erfolgt.

Bei der gezeigten Ausführungsform ist in der Feuerraumwandung ein Ultraschallgeber 6 derart angeordnet, daß sein Ultraschallfeld im wesentlichen senkrecht zur Achse der Flamme ausgerichtet ist. Das Ultraschallfeld bewirkt eine Zündung des Kohlenstaubs am Ende der ersten Zone Z1 und der Kohlenstaub verbrennt in der Zone Z2 bei Luftüberschuß, der durch die zugeführte Sekundärluftmenge 4 und ggf. Tertiärluftmenge 5 eingestellt wird.

Falls die Feuerung auch unter unterschiedlichen Lastverhältnissen betrieben wird, ist vorgesehen, daß der Ultraschallgeber 6 entweder in Richtung des bei 7 dargestellten Pfeiles verschoben oder bei 8 dargestellten Pfeiles verschwenkt wird. Einem Brenner 1 kann eine Vielzahl von Ultraschallgebern zugeordnet sein. Durch die räumliche und zeitliche Trennung von Pyrolyse und Verbrennung, wobei die Verbrennung durch das Ultraschallfeld ausgelöst wird, wird eine minimale NO-Bildung erzielt.

## Patentansprüche

1. Verfahren zur Verbrennung von Brennstoff in Form von Kohlenstaub, flüssigem oder gasförmigem Brennstoff, bei dem dieser mit einer unterstöchiometrischen Menge von Luft durch einen Strahlbrenner in einen Feuerraum eingeblasen wird, dort in einer ersten Reaktionszone größtenteils als unverbrannte Komponente vorliegt und in einer in Austrittsrichtung des Brennstoffs gesehen nachfolgenden zweiten Reaktionszone verbrannt wird, wobei zusätzliche Luft um den aus dem Brenner austretenden Brennstoff-Luft-Strom in den Feuerraum eingeführt wird, dadurch gekennzeichnet, daß die erste Reaktionszone frei von Rauchgasrückführung gehalten ist und daß die Einleitung der Zündung am Ende der ersten Reaktionszone durch Beaufschlagung des von dem Brenner erzeugten Strahls mit mindestens einem im wesentlichen quer zum Strahl gerichteten und aus einem Ultraschallimpuls oder einem Gasstrahl hoher Geschwindigkeit bestehenden Impulsfeld vorgegebener Feldbreite erfolgt.

2. Verfahren nach Anspruch 1, dadurch gekennzeichnet, daß bei der Verbrennung von Kohlenstaub in an sich bekannter Weise in der ersten Reaktionszone eine die Pyrolyse des Kohlenstaubs ermöglichende Temperatur herrscht.

3. Verfahren nach Anspruch 1 oder 2, dadurch gekennzeichnet, daß der Sauerstoffgehalt in der ersten Reaktionszone im Bereich von 3 - 6%, vorzugsweise von 5% liegt.

4. Verfahren nach einem der Ansprüche 1 - 3, dadurch gekennzeichnet, daß die Verbrennung in der zweiten Reaktionszone mit Luftüberschuß erfolgt.

5. Verfahren nach einem der Ansprüche 1 - 4, dadurch gekennzeichnet, daß das Impulsfeld längs der Flammenachse verschiebbar ist.

6. Feuerung zur Durchführung des Verfahrens nach einem der Ansprüche 1 - 5 mit mindestens einem Strahlbrenner und einem Feuerraum, dadurch gekennzeichnet, daß dem Strahlbrenner (1) mindestens ein Ultraschallgeber (6) zugeordnet ist, dessen Ultraschallfeld im wesentlichen senkrecht zur Flammenachse des Brenners steht.

7. Feuerung zur Durchführung des Verfahrens nach einem der Ansprüche 1 - 5 mit mindestens einem Strahlbrenner mit einem Feuerraum, dadurch gekennzeichnet, daß dem Strahlbrenner mindestens eine Gasstrahlquelle zugeordnet ist, dessen Gasstrahl im wesentlichen senkrecht zur Flamme des Brenners steht.

## Claims

1. A process for burning fuel in the form of putver- ized coal, liquid or gaseous fuel, in which the latter is blown with a less than stoichiometric quantity of air through a jet burner into a furnace chamber, is present therein, in the first reaction zone, as a mainly unburned component and is burned in the second reaction zone which is downstream as viewed in the exit direction of the fuel, additional air being fed into the furnace chamber around the fuel/air stream exiting from the burner, characterized in that the first reaction zone is kept free of flue gas recycle and that the initiation of ignition at the end of the first reaction zone is effected by subjecting the jet generated by the burner to at least one momentum field of predetermined field width, which is directed essentially at right angels to the jet and consists of an ultrasonic pulse or a high-velocity gas jet.

2. A process according to claim 1, characterized in that, in the combustion of pulverized coal, a temperature allowing pyrolysis of the pulverized coal prevails in the first reaction zone in a manner known per se.

3. A process according to claim 1 or 2, characterized in that the oxygen content in the first reaction zone is in the range of 3 - 6%, preferably of 5%.

4. A process according to any of claims 1 - 3, characterized in that the combustion in the second reaction zone takes place with excess air.

5. A process according to any of claims 1 - 4, characterized in that the momentum field is displaceable along the flame axis.

6. A furnace for carrying out the process according to any of claims 1 - 5, having at least one jet burner and one furnace chamber, characterized in that the jet burner (1) is associated with at least one ultrasonic generator, the ultrasonic field of which is essentially perpendicular to the flame axis of the burner.

7. A furnace for carrying out the process according to any of claims 1 - 5, having at least one jet burner and one furnace chamber, characterized in that the jet burner is associated with at least one gas jet source, the gas jet of which is essentially perpendicular to the flame of the burner.

## Revendications

1. Procédé pour brûler un combustible sous forme de poussière de charbon, de combustible liquide ou gazeux, dans lequel celui-ci est injecté dans une chambre de combustion avec une quantité substoe- chiométrique d'air par un brûleur à jet, passe par une première zone réactionnelle pour la plus grande partie sous forme de composants imbrûlés, et est brûlé dans une seconde zone réactionnelle située en aval relativement à la direction de sortie du combustible, tandis que l'on introduit de l'air supplémentaire dans la chambre de combustion autour du courant combustible-air sortant du brûleur, caractérisé en ce que la première zone réactionnelle est maintenue exempte de retour de gaz de fumée et en ce que le déclenchement de l'allumage à la fin de la première zone réactionnelle s'effectue en envoyant sur le jet produit par le brûleur au moins un champ d'impulsion de largeur de champ prédéterminée, de direction sensiblement transversale au jet et constitué d'une impulsion d'ultra-sons ou d'un jet gazeux de vitesse élevée.

2. Procédé selon la revendication 1, caractérisé en ce que lors de la combustion de la poussière de charbon, il règne de façon connue dans la première zone réactionnelle une température permettant la pyrolyse de la poussière de charbon.

3. Procédé selon la revendication 1 ou 2, caractérisé en ce que la teneur en oxygène dans la première zone réactionnelle se situe dans un intervalle de 3 à 6%, de préférence 5%.

4. Procédé selon l'une des revendications 1 à 3, caractérisé en ce que la combustion dans la seconde zone réactionnelle s'effectue avec un excès d'air.

5. Procédé selon l'une des revendications 1 à 4, caractérisé en ce que le champ d'impulsion est déplaçable le long de l'axe de la flamme.

6. Foyer pour la mise en oeuvre du procédé selon l'une des revendications 1 à 5, comprenant au moins un brûleur à jet et une chambre de combustion, caractérisé en ce qu'au brûleur à jet (1) est associé au moins un dispositif délivrant des ultra-sons (6), dont le champ d'ultra-sons est dirigé sensiblement perpendiculairement à l'axe de la flamme du brûleur.

7. Foyer pour la mise en oeuvre du procédé selon l'une des revendications 1 à 5, comprenant au moins un brûleur à jet associé à une chambre de combustion, caractérisé en ce qu'au brûleur à jet est associé au moins une source de jet gazeux dont le jet gazeux est sensiblement perpendiculaire à la flamme du brûleur.
